# EUROPÄISCHE PATENTSCHRIFT

(11) **EP 0 372 187 B1**
(45) Veröffentlichungstag und Bekanntmachung des Hinweises auf die Patenterteilung: **15.04.1992**
(21) Anmeldenummer: 89118465.7
(22) Anmeldetag: 05.10.1989
(51) Int. Cl.: F28F 9/02

(54) **Wärmetauscher mit Wasserkastenklemmverbindung**
Heat exchanger with clamping connection for a header box
Echangeur de chaleur avec connexion par serrage pour une boîte à eau

(30) Priorität: 09.12.1988 DE 3841470
(43) Veröffentlichungstag der Anmeldung: 13.06.1990
(73) Patentinhaber: Behr GmbH & Co., D-70469 Stuttgart (DE)
(72) Erfinder: Martin, Hans, Dipl.-Ing., D-7000 Stuttgart 1 (DE)
(74) Vertreter: Dreiss, Fuhlendorf, Steimle & Becker, Patentanwälte

(56) Entgegenhaltungen:
- EP-A- 0 169 632
- DE-A- 2 852 408
- DE-U- 8 716 312
- FR-A- 2 499 234
- PATENT ABSTRACTS OF JAPAN, Band 8, Nr. 227 (M-332)[1664], 18. Oktober 1984; & JP-A-59 109 789 (NIPPON)

## Beschreibung

Die Erfindung betrifft einen Wärmetauscher mit einer Klemmverbindung zwischen einem mit mindestens einem Flansch versehenen Kunststoffwasserkasten und einem einen verformbaren Randbereich tragenden Rohrboden, zwischen denen eine elastische Dichtung unter Vorspannung gehalten ist, wobei der verformbare Randbereich vor seiner Verformung parallel zur Flanschaußenkontur verläuft und nach seiner Verformung zur Herstellung der Klemmverbindung über den Flansch des Kunststoffwasserkasten etwa wellenförmig verformte erste Teilbereiche und nicht verformte etwa parallel zur Flanschaußenkontur verlaufende weitere Teilbereiche aufweist und dabei die über den Flansch des Kunststoffwasserkastens verformten ersten Teilbereiche die formschlüssige Verbindungen bilden, bei der die Unterkanten der verformten ersten Teilbereiche auf den Anlageflächen des Flanschs unter Vorspannung anliegen und bei der zur Erleichterung der Verformung die verformbaren ersten Teilbereiche die Unterkanten bildend freigeschnitten sind. Ein derartiger wärmetauscher ist aus der DE-A-28 52 408 bekannt. Zum Schließen wird bei dieser bekannten Klemmverbindung auf die Oberseite des Kunststoffwasserkastens ein Schließwerkzeug aufgesetzt und zur Vorspannung der Dichtung niedergedrückt. Gegenüber den Dichtflächen des Flanschs greift das Werkzeug versetzt an, so daß die Schließkräfte umgelenkt werden müssen. Durch die auftretenden Biegemomente erfolgt eine unerwünschte Flanschverformung mit der Folge der Gefahr von Randbeschädigungen und Undichtheit. Durch Werkstoffüberbeanspruchung können im Kunststoffwasserkasten bleibende Verformungen entstehen.

Aus der EP 0169632 A1 ist es bekannt, die Vorspannkräfte eines Flansches auf die Dichtfläche direkt ohne Biegemomente zu übertragen.

In Vermeidung der geschilderten Nachteile liegt der vorliegenden Erfindung die **Aufgabe** zugrunde eine Klemmverbindung der eingangs genannten Art so zu verbessern, daß ein sicheres dichtes Verschließen ohne Gefahr der Werkstoffüberbeanspruchung und unerwünschter Verformung des Kunststoffwasserkastens ermöglicht wird.

Zur **Lösung** dieser Aufgabe sieht die Erfindung vor, daß die Oberseite des Flanschs des Kunststoffwasserkastens mehrere den Außenrand des Rohrbodens überragende Erhöhungen im Bereich der nicht verformten Teilbereiche des U-förmigen Außenrands aufweist, deren Oberseite als Werkzeugansatzflächen zum Vorspannen der Dichtung dienen und daß diese Werkzeugansatzflächen senkrecht über der Dichtung angeordnet sind.

Durch die senkrechte Anordnung der Werkzeugansatzflächen über der Dichtung erfolgt eine direkte Übertragung der Vorspannkräfte ohne auftretende Biegemomente, so daß die Dichtfläche des Flanschs während und auch nach der Herstellung der Klemmverbindung nicht verformt wird und stets eben bleibt.

Materialsparend können die Erhöhungen der Wellenkontur des Außenrands des Rohrbodens bei geschlossener Verbindung etwa entsprechende Außenflächen aufweisen.

Eine wesentliche Versteifung des Kunststoffwasserkastens bei gleichzeitig optimaler, möglichst konstanter Wanddickenausbildung und Materialeinsparung kann dadurch erreicht werden, daß die Wandung im Bereich des Flanschs und der Erhöhung eine Abkröpfung aufweist. Durch die spritzgerechte Konstruktion mit geringem Verzug des Wasserkastens, weil sich das Material nach dem Spritzvorgang gleichmäßig abkühlt - smoit wird das sog. Einfallen (Verzug) des Wasserkastens verhindert. Im Bereich dieser Abkröpfung kann der Flansch dann mit Abstand über seiner Dichtfläche einen Wellenquerschnitt haben. Die Abkröpfung kann besonders vorteilhaft im Dichtungsumfang höhenversetzt im Bereich unterhalb der Werkzeugansatzflächen und tieferliegend im Bereich unterhalb der Anlageflächen der Unterkanten der verformten Teilbereiche vorgesehen sein.

Eine weitere Herabsetzung der Wanddicke des Kunststoffwasserkastens bei gleichzeitiger Vermeidung von Verformungen bei Innendruck kann dadurch ermöglicht werden, daß auf der Innenseite des Kunststoffwasserkastens im Bereich der oberen Abkröpfungen nach unten offene Aufnahmetaschen für querverlaufende, Endabwinklungen aufweisende Zuganker vorgesehen sind. Zur Erhöhung der Stabilität können diese Zuganker Verstärkungsrippen aufweisen bspw. in Form eines U-Querschnitts oder T-Querschnitts.

Die Erfindung ist nachfolgend anhand der beiliegenden Zeichnungen eines bevorzugten Ausführungsbeispiels näher erläutert. Es zeigt:
Figur 1 eine Teilschrägansicht eines Ausschnitts einer Klemmverbindung,
Figur 2 eine Teildraufsicht einer Klemmverbindung eines Wärmetauschers,
Figur 3 einen Querschnitt entlang der Linie III-III in Fig. 2,
Figur 4 einen Teilquerschnitt an der Stelle IV-IV in Fig. 2 und
Figur 5 einen weiteren Teilquerschnitt entlang der Linie V-V in Fig. 2 mit einer Zugankeranordnung.

Der nur ausschnittsweise dargestellte Wärmetauscher weist einen Kunststoffwasserkasten 1 auf, der flüssigkeits- und druckdicht mit einem Rohrboden 2 unter Zwischenschaltung einer Dichtung 3 verbunden ist. Die Dichtung 3 selbst ist zur Verhinderung eines seitlichen Austretens in einem U-förmigen Außenrand 6 des metallischen Rohrbodens 2 unter Vorspannung durch einen Flansch 4 des Kunststoffwasserkastens 1 gehalten.

Der außen und oben liegende Teil des Außenrands 6 besteht abwechselnd aus verformten ersten Teilbereichen 7 und nicht verformten weiteren Teilbereichen 8. In geschlossenem Zustand der Klemmverbindung hat daher der verformbare Randbereich 5 des Außenrands 6, wie in Fig. 2 ersichtlich, eine Wellenform. Hierzu muß der verformbare erste Teilbereich 7 des Rohrbodens 2 freigeschnitten sein, bspw. in Form von Unterkanten 9 bildenden Langlöchern 10. Die Unterkanten 9 dieser Langlöcher 10 werden beim Schließen der Verbindung über Anlageflächen 11 des Flanschs 4 gebogen. Der Flansch 4 weist die Anlageflächen 46 nach oben überragende Erhöhungen 13 auf, deren zur Dichtfläche 15 des Flanschs 4 parallel verlaufende Oberseiten Werkzeugansatzflächen 14 haben. Diese Werkzeugansatzflächen 15 liegen genau über der Dichtfläche 15 des Flanschs 4, so daß beim Vorspannen der elastischen Dichtung 3 auf den Flansch 4 keine Biegemomente übertragen werden. Um hier von oben her eine freie Zugänglichkeit zu erhalten sind die Seitenwände 16 des Kunststoffwasserkastens 1 abgekröpft. Diese Abkröpfungen sind höhenversetzt, nämlich oben liegend im Bereich unterhalb der Werkzeugansatzflächen 14 und tiefer liegend im Bereich unterhalb der Anlageflächen 11 für die Unterkanten 9 der verformten Teilbereiche 7. Damit hat die Seitenwand 16 im Bereich der Erhöhungen 13 einen Wellenquerschnitt und erfährt so gleichzeitig eine wesentliche Versteifung bei gleichzeitiger Materialeinsparung und Verringerung des Konstruktionsgewichts. Durch die annähernd konstante Wanddickenausbildung ergibt sich eine spritzgerechte Konstruktion mit geringem Verzug des Kunststoff-Wasserkastens 1, weil das Material nach dem Spritzvorgang gleichmäßig abkühlt - ein sogenanntes "Einfallen verhindert, durch das nach innen gewölbte, konkave Längsseiten entstehen würden, die dann nicht mehr in die parallelen Nuten des Rohrbodens 2 passen. Durch die Werkzeugumsatzflächen 14 können für unterschiedliche Wasserkästen 1 die gleichen Schließwerkzeuge verwendet werden, was bei den bisherigen Schließverfahren mit geometrisch an den Wassekasten 1 angepaßten Schließglocken nicht möglich war. Um ein seitliches Ausweichen der Seitenwände 16 zu verhindern kann in der Abkröpfung 17 eine nach unten offene Aufnahmetasche 18 im Bereich unterhalb der Werkzeugansatzfläche 14 auf der Innenseite vorgesehen sein, in der eine Endabwinklung 19 eines querverlaufenden Zugankers 20 eingesetzt ist, wie dies in Fig. 5 dargestellt ist. Der Zuganker 20 selbst hat zur Versteifung eine oder mehrere Verstärkungsrippen 21, beispielsweise in Form eines U- oder T-Querschnitts.

## Patentansprüche

1. Wärmetauscher mit einer Klemmverbindung zwischen einem mit mindestens einem Flansch (4) versehenen Kunststoffwasserkasten (1) und einem einen verformbaren Randbereich (5) tragenden Rohrboden (2), zwischen denen eine elastische Dichtung (3) unter Vorspannung gehalten ist, wobei der verformbare Randbereich (5) vor seiner Verformung etwa parallel zur Flanschaußenkontur verläuft und nach seiner Verformung zur Herstellung der Klemmverbindung über den Flansch (4) des Kunststoffwasserkastens (1) etwa wellenförmige verformte erste Teilbereiche (7) und nicht verformte etwa parallel zur Flanschaußenkontur verlaufende weitere Teilbereiche (8) aufweist und dabei die über den Flansch (4) des Kunststoffwasserkastens(1) verformten ersten Teilbereiche (7) die formschlüssige Verbindung bilden, bei der die Unterkanten (9) der verformten ersten Teilbereiche (7) auf der oder den Anlageflächen 11 des Flanschs (4) unter Vorspannung anliegen und bei der zur Erleichterung der Verformung die verformbaren ersten Teilbereiche (7) die Unterkanten (9) bildend freigeschnitten sind, **dadurch gekennzeichnet**, daß die Oberseite des Flanschs (4) mehrere den Außenrand (6) des Rohrbodens (2) überragende Erhöhungen (13) im Bereich der nicht verformten Teilbereiche (8) des U-förmigen Außenrands (6) aufweist, deren Oberseiten als Werkzeugansatzflächen (14) zum Vorspannen der Dichtung (3) dienen, und daß diese Werkzeugansatzflächen (14) senkrecht über der Dichtung (3) angeordnet sind.

2. Wärmetauscher nach Anspruch 1, dadurch gekennzeichnet, daß die Erhöhungen (13) gewellte Außenflächen aufweist, die der Wellkontur des Außenrands (6) des Rohrbodens (2) bei geschlossener Klemmverbindung etwa angepaßt sind.

3. Wärmetauscher nach Anspruch 1 oder 2, dadurch gekennzeichnet, daß die Wandung des Kunststoffwasserkastens (1) im Bereich des Flanschs (4) mit seinen Erhöhungen (13) mindestens eine Abkröpfung aufweist.

4. Wärmetauscher nach Anspruch 2 oder 3, dadurch gekennzeichnet, daß der Flansch (4) des Kunststoffwasserkastens (1) mit Abstand über seiner Dichtfläche (15) einen Wellenquerschnitt aufweist.

5. Wärmetauscher nach Anspruch 3 oder 4, dadurch gekennzeichnet, daß die Abkröpfungen im Dichtungsumfang höhenversetzt oben liegend im Bereich unterhalb der Werkzeugansatzflächen (14) und tiefer liegend im Bereich unterhalb der Anlageflächen (11) der Unterkanten (9) der verformten Teilbereiche (7) vorgesehen sind (Fig. 3, 4).

6. Wärmetauscher nach einem der Ansprüche 3-5, dadurch gekennzeichnet, daß auf der Innenseite des Kunststoffwasserkastens (1) im Bereich der oberen Abkröpfungen nach unten offene Aufnahmetaschen (18) für querverlaufende, Endabwinklungen (19) aufweisende Zuganker (20) vorgesehen sind.

7. Wärmetauscher nach Anspruch 6, dadurch gekennzeichnet, daß die Zuganker (20) Verstärkungsrippen (21) aufweisen.

8. Wärmetauscher nach Anspruch 7, dadurch gekennzeichnet, daß die Zuganker (20) zur Bildung der Verstärkungsrippen (21) einen U-Querschnitt oder T-Querschnitt aufweisen.

## Claims

1. A heat exchanger with a clamping connection between a plastic water tank (1) provided with at least one flange (4) and a tube bottom (2) supporting a deformable edge region (5), between which an elastic seal (3) is held by tensioning, the edge region (5) extending before its deformation substantially parallel with the external outline of the flange, and having after its deformation, for effecting the clamping connection over the flange (4) of the plastic water tank (1) substantially corrugated deformed first part regions (7), and further non-deformed part regions (8) extending substantially parallel with the external outline, the first part regions (7) deformed over the flange (4) of the plastic water tank (1) constituting the positive connection by means of which the undersides (9) of the deformed first part regions (7) apply under tension on the application surface(s) 11 of the flange (4), and, for making deformation easier, the deformable first part regions (7) are cut free to form the undersides (9) characterized in that the upper side of the flange (4) has several raised portions (13) protruding over the external outline (6) of the tube bottom (2) in the area of the non-deformed part regions (9) of the channel-shaped external outline (6), the urper sides of which serve as tool gripping surfaces (14) for the tensioning of the seal, and in that these tool gripping surfaces (14) are arranged perpendicularly over the seal (3).

2. A heat exchanger according to claim 1, characterized in that the raised portions (13) have corrugated external surfaces which match substantially the wavy outline of the external edge (6) of the tube bottom (2) when the clamping connection is closed.

3. A heat exchanger according to either claim 1 or 2, characterized in that the wall of the plastic water tank (1) in the region of the flange (4) with its raised portions (13) has at least one bend.

4. A heat exchanger according to either claim 2 or 3, characterized in that the flange (4) of the plastic water tank (1) has a wave-like cross-section spaced over its sealing surface (15).

5. A heat exchanger according to either claim 3 or 4 characterized in that the bends in the sealing outline are upwardly offset lying in the region below the tool gripping surfaces (14) and lower lying in the region below the application surfaces (11) of the undersides (9) of the deformed part regions (7) (Figs. 3, 4).

6. A heat exchanger according to one of claims 3-5, characterized in the provision on the inside of the plastic water tank (1), in the region of the upper bends, of downwardly open receiving pockets (18) for transversally extending tie rods (20) having end angled portions (19).

7. A heat exchanger according to claim 6, characterized in that the tie rods (20) have reinforcement ribs (21).

8. A heat exchanger according to claim 7, characterized in that the tie rods (20) have a channel-shaped cross-section or T-cross-section to form the reinforcement ribs (21).

## Revendications

1. Echangeur de chaleur comportant une liaison par serrage entre un collecteur d'eau (1) en matière plastique, pourvu d'au moins une bride (4), et un fond à tubes (2) comportant une zone de bord (5) déformable, entre lesquels un joint d'étanchéité élastique (3) est maintenu avec précontrainte, la zone de bord déformable (5) étant orientée, avant sa déformation, parallèlement au contour extérieur de bride et comportant, après sa déformation et pour créer la liaison par serrage, sur la bride (4) du collecteur d'eau (1) des premières zones partielles (7) déformées approximativement avec un profil ondulé et d'autres zones partielles (8) non déformées et orientées à peu près parallèlement au contour extérieur de bride, lesdites premières zones partielles (7) déformées sur la bride (4) du collecteur d'eau créant la liaison par conjugaison de formes, où les bords inférieurs des premières zones partielles déformées s'appliquent les surfaces d'appui de la bride avec précontrainte et où, pour faciliter la déformation, les premières zones partielles (7) déformées sont découpées en formant les bords inférieurs (9), caractérisé en ce que le côté supérieur de la bride (4) comporte, dans une portion des zones partielles (8) non déformées du bord extérieur (6) profilé en U, plusieurs saillies (13) dépassant du bord extérieur (6) du fond à tubes (2), dont les côtés supérieurs servent de surfaces (14) d'application d'outil pour une précontrainte du joint d'étanchéité (3) et en ce que ces surfaces (14) d'application d'outil sont disposées verticalement au-dessus du joint d'étanchéité (3).

2. Echangeur de chaleur selon la revendication 1, caractérisé en ce que les saillies (13) comportent des surfaces extérieures ondulées qui sont à peu près adaptées au contour ondulé du bord extérieur (6) du fond à tubes (2) lorsque la liaison par serrage est fermée.

3. Echangeur de chaleur selon la revendication 1 ou 2, caractérisé en ce que la paroi du collecteur d'eau en matière plastique (1) comporte, dans une zone de la bride (4) pourvue des saillies (13), au moins un décrochement.

4. Echangeur de chaleur selon la revendication 2 ou 3, caractérisé en ce que la bride (4) du collecteur d'eau (1) en matière plastique a une section ondulée à distance au-dessus de sa surface d'étanchéité (15).

5. Echangeur de chaleur selon la revendication 3 ou 4, caractérisé en ce que les décrochements dans le pourtour du joint d'étanchéité sont prévus avec décalage vers le haut dans une partie située en dessous des surfaces (14) d'application d'outil et plus bas dans une partie située en dessous des surfaces d'appui (11) des bords inférieurs (9) des zones partielles déformées (7) (Fig. 3, 4).

6. Echangeur de chaleur selon une des revendications 1 à 5, caractérisé en ce qu'il est prévu, sur le côté intérieur du collecteur d'eau (1) en matière plastique et dans la zone des décrochements supérieurs, des poches réceptrices ouvertes vers le bas, pour des armatures de traction (20), comportant des extrémités coucées (19) et orientées transversalement.

7. Echangeur de chaleur selon la revendication 6, caractérisé en ce que les armatures de traction (20) comportent des nervures de renforcement (21).

8. Echangeur de chaleur selon la revendication 7, caractérisé en ce que les armatures de traction (20) ont une section en U ou en T pour former les nervures de renforcement (21).
